# EUROPÄISCHE PATENTSCHRIFT

(11) **EP 0 108 761 B1**
(45) Veröffentlichungstag und Bekanntmachung des Hinweises auf die Patenterteilung: **09.04.1986**
(21) Anmeldenummer: 83901354.7
(22) Anmeldetag: 09.05.1983
(51) Int. Cl.: B41G 7/00, B26F 1/44

(54) **VERFAHREN UND VORRICHTUNG ZUM PERFORIEREN, STANZEN ODER RILLEN VON PAPIER UND KARTON IN ROTATIONSDRUCKMASCHINEN**
METHOD AND DEVICE FOR PERFORATING, PUNCHING OR GROOVING PAPER AND CARDBOARD IN A ROTARY PRESS
PROCEDE ET DISPOSITIF POUR PERFORER, POINCONNER OU RAINURER DU PAPIER ET DU CARTON DANS UNE PRESSE ROTATIVE

(30) Priorität: 17.05.1982 CH 3042/82
(43) Veröffentlichungstag der Anmeldung: 23.05.1984
(73) Patentinhaber: SCHELLENBERG, Rolf, CH-8330 Pfäffikon (CH)
(72) Erfinder: SCHELLENBERG, Rolf, CH-8330 Pfäffikon (CH)
(74) Vertreter: Bruderer, Werner
(86) Internationale Anmeldenummer: CH8300057
(87) Internationale Veröffentlichungsnummer: WO8304004

## Beschreibung

Die Erfindung betrifft ein Verfahren zum Perforieren, Stanzen oder Rillen von Papier und Karton in Rotationsdruckmaschinen mittels vorbereiteten und auf einer Montagefolie angeordneten bandförmigen Werkzeugen, wobei die bandförmigen Werkzeuge vor Beginn des Arbeitsablaufes ausserhalb der Maschine auf eine Montagefolie aufgebracht werden sowie eine Vorrichtung zur Durchführung dieses Verfahrens.

Eine Vorrichtung zur Durchführung von Stanzungen und perforierungen an bedruckten oder unbedruckten Papieren auf Rotationsdruckmaschinen ist aus der US-A-3 554 070 bekannt. Bei dieser bekannten Einrichtung bestehen die Werkzeuge aus winkelförmigen Bändern mit einem langen und einem kurzen Schenkel. Der kurze Schenkel verläuft rechtwinklig zum lanqen Schenkel und ist als Schneide ausgebildet. Je nach gewünschter Bearbeitung ist die Schneide durchlaufend oder unterbrochen ausgebildet. Für Perforationen ist sie zum Beispiel sägezahnartig gestaltet. Die Bänder sind an der unteren Fläche des langen Schenkels mit Klebstoff versehen und werden in der gewünschten Lage direkt auf den Gegendruckzylinder von bekannten Rotationsdruckmaschinen aufgeklebt. Dieser Gegendruckzylinder steht in bekannter Weise in Kontakt mit dem sogenannten Gummituchzylinder, welcher seinerseits mit dem Plattenzylinder in Kontakt steht. Nachdem die bandförmigen Werkzeuge in der gewünschten Position auf dem Gegendruckzylinder angeordnet sind wird das zu bearbeitende Papier zwischen Gegendruck- und Gummituchzylinder durchgeführt, und die Schneiden der bandförmigen Werkzeuge trennen das Papier an den gewünschten Stellen durch. Gleichzeitig kann vom Plattenzylinder über das auf dem Gummituchzylinder aufgespannte Gummituch ein Druckbild auf das Papier übertragen werden.

In der Praxis zeigt sich, dass ein gleichzeitiges Bedrucken und Perforieren oder Stanzen von Papier nur unter Inkaufnahme von erheblichen Qualitätseinbussen des Druckerzeugnisses möglich ist. Die das Papier durchstossenden Schneiden des bandförmigen Werkzeuges beschädigen das Gummituch auf dem Gummi tuchzylinder und hinterlassen Einschnitte an der Gummituchoberfläche. Dadurch kann das Gummituch für weitere Druckvorgänge nicht mehr verwendet werden und muss ersetzt werden. Im weiteren ist auch das Aufkleben der bandförmigen Werkzeuge auf den Gegendruckzylinder zeitraubend und aufwendig. Bei Schönund Widerdruckmaschinen mit aufgerauhtem Gegendruckzylinder können die Werkzeuqe nicht aufgeklebt werden, da sie auf der Oberfläche des Gegendruckzylinders nicht halten oder die frisch bedruckten Bogen verschmieren. Als weiterer Nachteil zeigt sich auch, dass der mit den Schneiden versehene Schenkel des bandförmigen Werkzeuges nur eine maximale Höhe aufweisen kann, welche dem Zwischenraum zwischen der Oberfläche des Gegendruckzylinders und der Oberfläche des Gummituches auf dem Gummituchzylinder entspricht. Da in diesem Zwischenraum auch noch der Auflageschenkel des Werkzeuges Platz finden muss, erstrecken sich die Schneiden nicht über die ganze Höhe des kurzen Schenkels-und-das Papier kann entweder nicht vollständig durchgeschnitten werden, oder es bilden sich Aufwerfungen sowie Schenkelabdrücke auf dem Papier. Erstere haben zur Folge, dass die Papierteile nicht einwandfrei voneinander getrennt werden können, und Letztere, dass keine hohen Stapel von bearbeiteten Papierbogen gebildet werden können.

Gemäss der CH-A- 587 107 ist es bekannt, bei rotativen Stanzmaschinen die Schneidlineale mittels eines Bindemittels auf eine Folie aufzubringen, und diese Folie dann auf den Stanzzylinder aufzuziehen. Die Anwendung dieses Verfahrens bei Rotationsdruckmaschinen bringt noch zusätzliche Nachteile mit sich, da die auf den Gegendruckzylinder aufgezogene Folie den für das durchlaufende Papier notwendigen Zwischenraum zwischen Gegendruckzylinder und Gummituchzylinder verringert. Bei gewissen Maschinentypen ist das Einbringen einer mit bandförmigen Werkzeugen versehenen Folie auf den Gegendruckzylinder nur mit sehr grossen Schwierigkeiten möglich.

Der Erfindung liegt die Aufgabe zu Grunde, die Nachteile des bekannten Standes der Technik zu vermeiden und eine Lösung anzugeben, mit welcher auf Rotationsdruckmaschinen Perforierungen, Stanzungen oder Rillungen von Papier und Karton einwandfrei durchgeführt werden können, ohne dass Teile der Maschine oder der Druckeinrichtung beschädigt werden. Im weiteren soll die Lösung eine verkürzte Stillstandszeit der Rotationsdruckmaschine ermöqlichen und hohe Arbeitsgeschwindigkeiten zulassen.

Gemäss der Erfindung wird diese Aufgabe verfahrensqemäss dadurch gelöst, dass in einem ersten Arbeitsschritt das Gummituch vom Gummituchzylinder entfernt wird, und anstelle des Gummituches eine Montagefolie mit darauf angeordneten bandförmigen Werkzeugen auf den Gummituchzylinder aufgebracht wird. Die Montagefolie wird vor der Stillegung der Rotationsdruckmaschine ausserhalb der Maschine vorbereitet, und die bandförmigen Werkzeuge in den gewünschten Positionen darauf angeordnet. Durch Verändern des Abstandes zwischen Gummituchzylinder und Gegendruckzylinder wird die gewünschte Werkzeugeingriffstiefe und der gewünschte Arbeitsdruck eingestellt, worauf das zu bearbeitende Papier oder der Karton zwischen Gummituch- und Gegendruckzylinder durchgeführt werden kann. In weiterer Ausgestaltung des Verfahrens wird vor dem Bearbeitungsvorgang des Papieres oder Kartons gleichzeitig mit oder nach dem Aufbringen der Montagefolie auf den Gummituchzylinder eine zweite Folie auf den Gegendruckzylinder aufgebracht.

Die Vorrichtung zur Durchführung des Verfahrens an Rotationsdruckmaschinen umfasst einen Plattenzylinder mit Befestigungsmitteln für eine Offsetplatte, einen Gummituchzylinder mit Befestigungsmitteln für ein Gummituch und einen Gegendruckzylinder sowie eine Einrichtung zur Veränderung des Achsabstandes zwischen Gummituchzylinder und Gegendruckzylinder und zeichnet sich dadurch aus, dass auf dem Gummituchzylinder anstelle des Gummituches eine Montagefolie angebracht ist, auf welcher bandförmige Werkzeuge mit einer Perforier-, Stanz- oder Rillprofilierung befestigt sind, und dass auf dem Gegendruckzylinder eine ebene Folie angeordnet ist. In vorteilhafter Weise weisen die bandförmigen Werkzeuge einen T-förmigen Querschnitt auf, und der Mittelsteg ist mit der gewünschten Profilierung und Schneide ausgestattet. In weiterer Ausgestaltung der Erfindung ist der Mittelsteg der bandförmigen Werkzeuge mindestens 1 mm hoch ausgebildet.

Die durch die Erfindung erreichten Vorteile sind im wesentlichen darin zu sehen, dass beim Perforieren, Stanzen oder Rillen von Papier und Karton weder das Gummituch noch die Papier-oder Kartonbogen, durch die bandförmigen Werkzeuge beschädigt werden. Durch das Entfernen des Gummituches wird zudem zwischen Gummituch- und Gegendruckzylinder zusätzlicher Raum gewonnen, wodurch auch grosse Papierdicken bearbeitet werden können. Der die Schneiden tragende Mittelsteg der bandförmigen Werkzeuge kann zudem so hoch ausgebildet werden, dass die Schneide das Papier vollständig durchdringt und keine Aufwerfungen entstehen. Ebenso lassen sich Schenkeleindrücke auf dem Papier eliminieren. Im weiteren ergibt sich eine wesentliche Verkürzung der Stillstandsund Einrichtszeit an der Maschine, da die Folie mit den bandförmigen Werkzeugen unabhängig von der Maschine vorbereitet werden kann und mittels der am Gummituchzylinder für die Befestigung des Gummituches vorhandenen Einrichtungen standrichtig eingezogen und befestigt werden kann. Die Einricht- und Stillstandszeit an der Maschine lässt sich dabei um mindestens 50 % gegenüber dem Bearbeitungsvorgang mit auf den Gegendruckzylinder aufgeklebten Werkzeugen verkürzen. Als weiterer Vorteil ergibt sich, dass die Folien mehrfach verwendet werden können, indem sie nach Beendigung des Bearbeitungsvorganges ohne weiteres vom Gummituchzylinder entfernt und gelagert werden können. Nach Entfernung der Montagefolie mit den bandförmigen Werkzeugen kann das Gummituch wieder aufgezogen und der Druckvorgang fortgesetzt werden, Bei gleichartigen Perforations-, Stanz- oder Rillarbeiten wird die vorbereitete Montagefolie erneut dem Lager entnommen und anstelle des Gummituches auf den Gummituchzylinder aufgebracht. Dies bedeutet, dass die bandförmigen Werkzeuge mehrmals verwendet werden können. Ein Nachschärfen der stumpfen Werkzeuge erhöht zudem die Lebensdauer derselben. Dieses erfindungsgemässe Verfahren und die entsprechende Vorrichtung ermöglichen auch Druckereien, welche nur eine Rotationsdruckmaschine und keine Stanzmaschine besitzen, einwandfreie Perforations-, Stanz- oder Rillarbeiten durchzuführen.

Weitere Einzelheiten und Merkmale der Erfindung werden nachstehend anhand von Zeichnungen, welche eine Ausführungsform darstellen, näher erläutert. Es zeigen
Fig. 1 eine schematische Darstellung der Zylinderanordnung bei Rotationsdruckmaschinen mit den aufgespannten Montagefolien
Fig. 2 einen Abschnitt eines bandförmigen Perforationswerkzeuges.

Die in Figur 1 dargestellte Zylinderanordnung einer Rotationsdruckmaschine besteht aus einem Plattenzylinder 1, einem Gummituchzylinder 2 und einem Gegendruckzylinder 3. Auf dem Plattenzylinder 1 befindet sich noch eine Offsetplatte 4, welche jedoch bei der erfindungsgemässen Nutzung der Rotationsdruckmaschine auch entfernt werden kann. Auf dem Gummituchzylinder 2 ist eine Montagefolie 5 aufgespannt, auf deren Oberfläche bandförmige Werkzeuge 6 angeordnet sind. Eine gleichartige, jedoch glatte Montagefolie 7 ist auch auf dem Gegendruckzylinder 3 befestigt. Der Achsenabstand 8 zwischen dem Gummituchzylinder 2 und dem Gegendruckzylinder 3 ist mit nicht gezeichneten Einrichtungen verstell- und einstellbar. Der Zwischenraum 9 zwischen den Zylindern 2 und 3 beträgt beim beschriebenen Beispiel bei vollständig zusammengefahrenen Zylindern 1,9 mm.

In Figur 2 ist als Beispiel ein Abschnitt eines bandförmigen Werkzeuges 6 dargestellt, wobei es sich um ein Perforationswerkzeug handelt. Dieses bandförmige Perforationswerkzeug weist einen T-förmigen Querschnitt mit einem Fussbalken 15 und einem Mittelsteg 16 auf. Der Mittelsteg 16 ist 1,9 mm hoch, wobei dieses Mass die Dicke des Fussbalkens 15 einschliesst. An der oberen Kante trägt der Mittelsteg 16 die Schneide 19. Der Mittelsteg 16 ist im weiteren durch Zwischenräume 18 unterbrochen, wodurch Profilzähne gebildet werden. Zwischenräume 18 un filzähne 17 sowie die Schneide 19 weisen je nach gewünschter Form der Profilierung entsprechende Abmessungen auf. Die Grundfläche 20 des T-Fussbalkens 15 ist mit einem doppelt klebenden Band beschichtet, welches in unbenütztem Zustand durch ein Deckband geschützt wird.

Um Papier- und Kartonbogen mittels Perforieren, Stanzen oder Rillen bearbeiten zu können wird vorerst auf einer in der Druckereitechnik bekannten Montagefolie 5 das gewünschte Netz von bandförmigen Werkzeugen 6 befestigt. Die Dicke der Montagefolien 5 und 7 beträgt beim beschriebenen Beispiel je ca. 0,25 mm. Die Befestigung der bandförmigen Werkzeuge 6 auf der Montagefolie 5 erfolgt in ebenem Zustande der Folie 5 und ausserhalb der Rotationsdruckmaschine. Dazu wird das Schutzband an der Grundfläche 20 entfernt und diese Grundfläche 20 in der notwendigen Position auf die Montagefolie 5 aufgeklebt. Sobald ein Druckvorgang in der Rotationsdruckmaschine beendet ist wird das nicht gezeichnete Gummituch vom Gummituchzylinder 2 entfernt, und anstelle dieses Gummituches die Montagefolie 5 auf den Gummituchzylinder 2 aufgezogen und befestigt. Die Befestigung kann dabei mittels der vorhandenen Befestigungsmittel 10 oder ergänzenden Hilfsmitteln erfolgen. Die bandförmigen Werkzeuge 6 passen sich mit der Montagefolie 5 der Oberfläche des Gummituchzylinders 2 an und bilden dadurch die rotierende Werkzeugfläche zur Bearbeitung der Papierbogen. Im gezeigten Beispiel ist auf den Gegendruckzylinder 3 eine Schutzfolie 7 aufgezogen, welche ebenfalls aus einer bekannten Montagefolie besteht. Dies ist notwendig, wenn der Gegendruckzylinder 3, wie zum Beispiel bei Schöndruckmaschinen, aufgerauht ist. Trotzdem der Achsenabstand 8, bzw. der Zwischenraum 9 zwischen dem Gummituchzylinder 2 und dem Gegendruckzylinder 3 normalerweise nur in einem kleinen Bereich, ca. ± 0,5 mm, verstellt werden kann, ergibt sich nach Entfernung des Gummituches und Aufbringen der Montagefolie 5 eine genügend grosse Verstellmöglichkeit, um einen einwandfreien Schnitt der bandförmigen Werkzeuge 6 durch das durch den Zwischenraum 9 durchlaufende Papier oder den Karton zu ermöglichen. Die bandförmigen Werkzeuge 6 können in beliebiger Art und Weise auf der Montagefolie 5 angeordnet werden, so dass alle gewünschten Arten von Perforierungen, Stanzungen oder Rillungen erzeugt werden können. Die im beschriebenen Beispiel gewählten Abmessungen erlauben die Bearbeitung von Kartonbogen mit einem Gewicht von mehr als 300 g/m2. Die Schnittiefe ist dabei von der Höhe des Mittelsteges 16, bzw. der Profilzähne 17 und dem Achsenabstand 8 abhängig. Nach Beendigung des Bearbeitungsvorganges wird die Montagefolie 5 vom Gummituchzylinder 2 abgenommen, ohne dass an der Lage der bandförmigen Werkzeuge etwas verändert wird. Die Folie 5 wird für spätere Verwendungszwecke aufbewahrt und kann für einen gleichartigen Bearbeitungsvorgang erneut verwendet werden. Für die Fortsetzung von Druckvorgängen mit der gleichen Rotationsdruckmaschine wird das Gummituch wieder auf den Gummituchzylinder 2 aufgezogen, und-die Schutzfolie 7 von dem Gegendruckzylinder 3 entfernt. Damit ist die Rotationsdruckmaschine für weitere Arbeitsvorgänge bereit.

Die Umstellung einer normalen Rotationsdruckmaschine von Druckbetrieb auf den erfindungsgemässen Perforations-, Stanz- oder Rillbetrieb erfordert je nach Grösse der Maschine und der Montagefolie zwischen 12 bis 15 Minuten Zeitaufwand. Die bisher bekannten Verfahren und Vorrichtungen, wobei die bandförmigen Werkzeuge auf den Gegendruckzylinder 3 aufgeklebt wurden, erforderten mindestens einen Zeitaufwand von 30 Minuten. Beim bisher bekannten Verfahren müssen bei Rückkehr auf Druckbetrieb die Werkzeuge vom Gegendruckzylinder 3 abgelöst und können für gleichartige Arbeiten nicht wieder verwendet werden.

## Patentansprüche

1. Verfahren zum Perforieren, Stanzen oder Rillen von Papier und Karton in Rotationsdruckmaschinen mittels vorbereiteten und auf einer Montagefolie angeordneten bandförmigen Werkzeugen, wobei die bandförmigen Werkzeuge vor Beginn des Arbeitsablaufes ausserhalb der Maschine auf eine Montagefolie aufgebracht werden, dadurch gekennzeichnet, dass das Gummituch vom Gummituchzylinder entfernt, anstelle des Gummituches die Montagefolie mit den bandförmigen Werkzeugen auf den Gummituchzylinder aufgebracht, durch Verändern des Abstandes zwischen Gummituchzylinder und Gegendruckzylinder die gewünschte Werkzeugeingriffstiefe und der gewünschte Arbeitsdruck eingestellt und das zu bearbeitende Papier oder der Karton zwischen Gummituch- und Gegendruckzylinder durchgeführt wird.

2. Verfahren nach Patentanspruch 1, dadurch gekennzeichnet, dass vor dem Bearbeitungsvorgang des Papieres oder des Kartons, frühestens mit und spätestens nach dem Aufbringen der Montagefolie auf den Gummituchzylinder, eine zweite Folie auf den Gegendruckzylinder aufgebracht wird.

3. Vorrichtung zur Durchführung des Verfahrens nach Patentanspruch 1 an Rotationsdruckmaschinen, umfassend einen Plattenzylinder (1) mit Befestigungsmitteln für eine Offsetplatte (4), einen Gummituchzylinder (2) mit Befestigungsmitteln (10) für ein Gummituch und einen Gegendruckzylinder (3) sowie eine Einrichtung zur Veränderung des Achsabstandes (8) zwischen Gummituchzylinder (2) und Gegendruckzylinder (3), dadurch gekennzeichnet, dass auf dem Gummituchzylinder (2) anstelle des Gummituches eine Montagefolie (5) angebracht ist, auf dieser Montagefolie (5) bandförmige Werkzeuge (6) mit einer Perforier-, Stanz- oder Rillprofilierung befestigt sind, und auf dem Gegendruckzylinder (3) eine ebene Folie (7) angeordnet ist.

4. Vorrichtung gemäss Patentanspruch 3, dadurch gekennzeichnet, dass die bandförmigen Werkzeuge (6) einen T-förmigen Querschnitt aufweisen und der Mittelsteg (16) mit der gewünschten Profilierung und Schneide (19) ausgestattet ist.

5. Vorrichtung gemäss Patentanspruch 3, dadurch gekennzeichnet, dass die Folie (7) auf dem Gegendruckzylinder (3) eine Montagefolie ist.

6. Vorrichtung zur Durchführung des Verfahrens gemäss Patentanspruch 1, dadurch gekennzeichnet, dass der Mittelsteg (16) der bandförmigen Werkzeuge (6) mindestens 1 mm hoch ist.

## Claims

1. Process for perforating, punching or grooving paper and carton in rotary printing presses by means of prepared belt-shaped tools arranged on a mounting film, the beltshaped tools being placed on a mounting film outside the press before the start of the working run, characterised in that the rubber cloth is removed from the rubber cloth cylinder, the mounting film containing the belt-shaped tools is placed on the rubber cloth cylinder in place of the rubber cloth, the desired depth of engagement of the tools and the desired working pressure are adjusted by altering the distance between the rubber cloth cylinder and the back pressure cylinder and the paper or carton to be processed is passed through between the rubber cloth cylinder and the back pressure cylinder.

2. Process according to Claim 1, characterised in that, prior to the processing operation for the paper or carton, at the earliest at the time of, and at the latest following, the placing of the mounting film on to the rubber cloth cylinder, a second film is placed on the back pressure cylinder.

3. Apparatus for carrying out the process according to Claim 1 on rotary printing presses, comprising a plate cylinder (1) provided with fastening means for an offset plate (4), a rubber cloth cylinder (2) provided with fastening means (10) for a rubber cloth and a back pressure cylinder (3) as well as a device for altering the axial distance (8) between the rubber cloth cylinder (2) and the back pressure cylinder (3), characterised in that a mounting film (5) is fitted to the rubber cloth cylinder (2) in place of the rubber cloth, belt- shaped tools (6) having a perforating, punching or grooving profile are fastened to this mounting film (5) and a plane film (7) is arranged on the back pressure cylinder (3).

4. Apparatus according to Claim 3, characterised in that the belt-shaped tools (6) have a T-shaped cross-section and the central crossbar (16) is provided with the desired profile and cutting edge (19).

5. Apparatus according to Claim 3, characterised in that the film (7) on the back pressure cylinder (3) is a mounting film.

6. Apparatus for carrying out the process according to Claim 1, characterised in that the central crossbar (16) of the belt-shaped tools (6) has a height of at least 1 mm.

## Revendications

1. Procédé pour perforer, découper ou rainer du papier ou du carton dans des presses à imprimer rotatives, au moyen d'outils en forme de bandes préparés et agencés sur une feuille de montage, ces outils en forme de bande étant disposés sur une feuille de montage, cela avant le début du déroulement du travail et à l'extérieur de la presse, caractérisé en ce qu'on enlève le blanchet du cylindre porte-blanchet sur lequel on dispose, à la place du blanchet, la feuille de montage avec les outils en forme de bandes, on règle la profondeur d'action des outils et la pression de travail désirées par variation de la distance entre cylindre porte-blanchet et cylindre de contre-pression, et l'on fait passer le papier ou le carton à travailler entre le cylindre porte-blanchet et le cylindre de contre-pression.

2. Procédé selon la revendication 1, caractérisé en ce qu'avant le processus de travail du papier ou du carton, au plus tôt en même temps et au plus tard après la mise en place de la feuille de montage sur le cylindre porte-blanchet, on dispose une deuxième feuille sur le cylindre de contre-pression.

3. Dispositif poour mettre en oeuvre le procédé selon la revendicationion 1, sur des presses à imprimer rotatives, ce dispositif comportant un cylindre porte-plaque (1) avec des moyens de fixation pour une plaque d'offset (4), un cylindre porte-blanchet (2) avec moyens de fixation (10) pour un blanchet, et un cylindre de contre-pression (3), ainsi que des moyens pour modifier l'intervalle (8) compris entre les axes du cylindre porte-blanchet (2) et le cylindre de contre-pression (3), caractérisé en ce qu'est agencée, à la place du blanchet, sur le cylindre porte-blanchet (2), une feuille de montage (5) sur laquelle sont fixés des outils (6) en forme de bandes avec profilage de perforation, découpage ou rainurage, et en ce qu'une feuille plane (7) est agencée sur le cylindre de contre-pression (3).

4. Dispositif selon la revendication 3, caractérisé en ce que les outils (6) en forme de bandes présentent une section droite en forme de T, et en ce que l'âme médiane (16) est dotée du profilage et du tranchant (19) désirés.

5. Dispositif selon la revendication 3, caractérisé en ce que la feuille (7) sur le cylindre de contre-pression (3) est une feuille de montage.

6. Dispositif de mise en oeuvre du procédé selon la revendication 1, caractérisé en ce que l'âme médiane (16) des outils (6) en forme de bandes possède une hauteur d'au moins 1 mm.
